# FASCICULE DE BREVET EUROPEEN

(11) **EP 1 435 257 B1**
(45) Date de publication et mention de la délivrance du brevet: **09.04.2008**
(21) Numéro de dépôt: 03354092.3
(22) Date de dépôt: 15.12.2003
(51) Int. Cl.: A63C 9/00

(54) **Dispositif de retenue et de réglage en position longitudinale d'une fixation sur une planche de glisse sur neige**
Vorrichtung zur Halterung und Längsverstellung einer Snowboardbindung
Retaining and adjusting device for the longitudinal position of an snowboardbinding

(30) Priorité: 31.12.2002 FR 0216948; 07.03.2003 FR 0302818
(43) Date de publication de la demande: 07.07.2004
(73) Titulaire: Skis Dynastar, 74700 Sallanches (FR)
(72) Inventeur: Bernard, Stéphane, 74700 Sallanches (FR); Bouttie, Denis, 74190 Chedre (FR); Gerossier, Christophe, 74700 Sallanches (FR); Guyot, Philippe, 74190 Chedre (FR); Perrin, Olivier, 74190 Passy (FR); Thomas, Gérard, 58130 Guerigny (FR)
(74) Mandataire: Gasquet, Denis

(56) Documents cités:
- WO-A-91/04770
- DE-A- 2 709 856
- FR-A- 1 534 442
- US-A- 3 649 039

## Description

La présente invention concerne un dispositif de retenue et de réglage en position longitudinale d'une fixation sur une planche de glisse sur neige telle qu'un ski ou similaire.

De façon connue en soi, la chaussure du skieur, dans le cas d'un ski de type dit alpin, est retenue sur le ski de façon déclenchable, par son extrémité avant, par une fixation avant de sécurité appelée communément "butée" et, par son extrémité arrière, et notamment son talon, grâce à une fixation arrière de sécurité appelée communément "talonnière".

On sait que, pour une bonne conduite des skis, la chaussure doit, en position de retenue sur le ski, être dans une position longitudinale déterminée et précise sur le ski, pour permettre une pratique correcte du ski. Ainsi, les constructeurs apposent lors de la fabrication des skis de faire un marquage, qui doit correspondre au milieu de la semelle de la chaussure, quand elle est retenue sur le ski. De même, les fabricants de chaussures de ski indiquent par un marquage le milieu de la chaussure. Lors du montage des fixations de ski, les fixations avant et arrière doivent être fixées sur le ski dans des positions longitudinales déterminées, afin que le milieu de la chaussure corresponde au marquage fait sur le ski.

L'invention concerne donc un dispositif permettant de fixer de façon amovible et réglable l'une ou l'autre des fixations avant et/ou arrière, sur la surface supérieure du ski, et ce, dans une position longitudinale déterminée adaptée à la longueur de la semelle de la chaussure et par des moyens simples, fiables, et peu coûteux.

L'invention concerne aussi le ski, qui comprend une partie des moyens, ainsi que la fixation, qui comprend les moyens complémentaires.

Ainsi, selon l'invention, le dispositif de retenue et de réglage en position longitudinale d'une fixation sur un ski permettant de la fixer de façon amovible et réglable sur la surface supérieure dudit ski, et ce, dans une position longitudinale déterminée, comprend des moyens de mise en position longitudinale sur le ski et de retenue dans la position choisie tel que divulgué dans WO-A-9104770, et est caractérisé en ce que lesdits moyens sont tels que la surface supérieure du ski comprend au moins une saillie de retenue s'étendant vers le haut, destinée à être engagée dans une lumière longitudinale réalisée dans l'embase de la fixation, tandis qu'il est prévu un organe de verrouillage transversal qui immobilise l'embase avec la saillie, par coopération avec cette dernière, tandis que l'embase comprend une succession de trous transversaux dans au moins l'un desquels est engagé l'organe de verrouillage.

Selon une caractéristique complémentaire, l'organe de verrouillage est constitué par au moins une branche transversale, comme, par exemple, un profil cylindrique métallique tel qu'une épingle ou une broche.

Dans un mode de réalisation préféré, l'organe de verrouillage est une épingle métallique en forme de U, qui comprend donc deux branches transversales de verrouillage.

Selon une autre caractéristique complémentaire, la saillie de retenue fixée sur le ski comprend une partie centrale cylindrique surmontée d'une partie supérieure d'un diamètre plus important afin de constituer un rebord périphérique de retenue verticale, destiné à coopérer avec une surface d'appui de l'embase.

Selon le mode préféré de réalisation qui sera donné à titre d'exemple, l'embase comprend trois lumières longitudinales, tandis que le ski comprend trois saillies de retenue correspondantes, à savoir et par exemple, une lumière longitudinale centrale qui s'étend selon l'axe longitudinal du ski, et deux lumières latérales, respectivement, une lumière latérale droite et une lumière latérale gauche.

Par ailleurs, chacune des extrémités des lumières longitudinales comprend un trou circulaire d'engagement et de désengagement, respectivement, permettant le passage de la partie supérieure de chacune des saillies.

Selon l'un des modes d'exécution, l'embase comprend une succession de trous transversaux, contenue dans un même plan horizontal, dont la distance entre deux trous adjacents est égale à la distance entre les deux branches de l'épingle de verrouillage, pour constituer au moins un ensemble de deux paires de trous, à savoir, une première paire de trous, une deuxième paire de trous permettant à l'utilisateur de choisir l'une de ces paires de trous pour positionner et fixer l'embase dans une position choisie déterminée.

Selon un autre mode d'exécution, l'embase comprend une succession d'au moins deux paires de trous transversaux, les trous de chacune des paires de trous étant contenus dans un plan incliné, et la distance entre deux trous étant égale à la distance entre les deux branches de l'épingle de verrouillage.

Notons que les deux branches de l'organe de verrouillage sont engagées dans deux trous transversaux pour être disposées de part et d'autre de la saillie de retenue.

L'invention concerne aussi le ski destiné à être équipé du dispositif, qui est caractérisé en ce qu'il comprend au moins une saillie destinée à coopérer avec une lumière longitudinale réalisée dans l'embase de la fixation.

Selon le mode préféré de l'invention, le ski est destiné à recevoir une butée avant et une talonnière arrière et la surface supérieure comprend trois saillies de retenue pour la butée et trois saillies de retenue pour la talonnière.

L'invention concerne aussi la fixation qui est caractérisée en ce que son embase comprend au moins une lumière longitudinale dans laquelle est engagée la saillie de retenue, et comprend avantageusement trois lumières longitudinales.

D'autres caractéristiques et avantages de l'invention se dégageront de la description qui va suivre en regard des dessins annexés qui ne sont donnés qu'à titre d'exemples non limitatifs.
La figure 1 est une vue latérale d'un ski équipé des fixations de retenue de la chaussure avant et arrière, comprenant le dispositif de l'invention, la chaussure étant en position retenue de pratique du ski.
Les figures 2 à 5 sont des vues illustrant un mode de réalisation du dispositif de l'invention utilisé pour une butée.
La figure 2 est une vue en perspective, en position montée, certains éléments de la butée n'ayant pas volontairement été représentés, afin de mieux illustrer l'invention
La figure 3 est une vue en perspective éclatée.
La figure 4 est une vue partielle de dessus au niveau des saillies de retenue montrant comment est réalisé le verrouillage.
La figure 5 est une vue en coupe selon A-A de la figure 4.
Les figures 6 à 8 sont des vues illustrant une variante de réalisation du dispositif de l'invention utilisée pour une talonnière.
La figure 6 est une vue en perspective en position montée, certains éléments de la butée n'ayant pas volontairement été représentés, afin de mieux illustrer l'invention.
La figure 7 est une vue en perspective éclatée.
La figure 8 est une vue en coupe identique à la figure 5.
La figure 9 est une vue de dessus en coupe horizontale au niveau de la partie centrale des saillies de verrouillage, représentant une variante de réalisation de l'organe de verrouillage.
La figure 10 est une vue similaire aux figures 5 et 8, illustrant une variante d'exécution.

L'invention sera décrite à titre d'exemple, dans le cas où la chaussure est retenue sur le ski par ses extrémités.

Comme cela apparaît à la figure 1, la chaussure (1) du skieur est retenue sur le ski (2) de façon déclenchable, par son extrémité avant (3), par une fixation avant de sécurité (4) appelée communément "butée" et, par son extrémité arrière, et notamment son talon (5), grâce à une fixation arrière de sécurité (6) appelée communément "talonnière".

La chaussure (1) doit, en position de retenue sur le ski, être dans une position longitudinale (Pc) déterminée sur le ski. Cette position doit être telle que le milieu de la semelle (Mc) corresponde à un marquage (Ms) fait généralement sur le ski (2) par son constructeur.

L'invention concerne le dispositif permettant de fixer de façon amovible et réglable l'une ou l'autre des fixations avant (4) et/ou arrière (6) sur la surface supérieure (7) du ski (2), et ce, dans une position longitudinale déterminée (Pb, Pt) adaptée à la longueur de la semelle de la chaussure (1) ; à savoir, dans une position longitudinale déterminée (Pb) pour la butée (4), et dans une position longitudinale déterminée (Pt) pour la talonnière (6), le positionnement de la chaussure entre les deux fixations (4, 6) permettant la correspondance des deux marquages (Mc et Ms), tel que cela est illustré à la figure 1.

Ainsi, chacune des fixations (4, 6) comprend le dispositif de retenue de l'invention, qui comprend des moyens de mise en position longitudinale sur le ski et de retenue dans la position choisie, adéquate.

Le dispositif de l'invention est tel que la surface supérieure (7) du ski (2) comprend au moins une saillie de retenue (8, 8', 8") s'étendant vers le haut, destinée à être engagée dans une lumière longitudinale (9, 9', 9") réalisée dans l'embase (10, 10') de la fixation (4, 6), tandis qu'il est prévu un organe de verrouillage (11, 11', 11") qui immobilise l'embase (10, 10') avec la saillie (8, 8', 8"). Notons que la lumière longitudinale constitue un guidage pour le déplacement longitudinal de l'embase par rapport à la saillie, donc du ski.

La saillie de retenue (8, 8', 8") est avantageusement cylindrique, et comprend une extrémité filetée (80) destinée à être visée dans le corps (200) du ski (2) ou un élément solidaire de ce dernier, tandis que la partie en saillie au-dessus de la surface supérieure (7) du ski comprend une partie centrale cylindrique (82) surmontée d'une partie supérieure (83) d'un diamètre plus important afin de constituer un rebord périphérique de retenue verticale (84), destiné à coopérer avec la surface d'appui (100) de l'embase.

La lumière longitudinale (9, 9', 9") destinée à coopérer avec la partie cylindrique (82) de la saillie de retenue correspondante (8, 8', 8") a une largeur légèrement supérieure au diamètre de ladite partie cylindrique (82), tandis que sa longueur est suffisante pour permettre le déplacement longitudinal de l'embase (10, 10') par rapport à la saillie (8, 8', 8"). Par ailleurs, l'une des extrémités de la lumière longitudinale (9, 9', 9") comprend un trou circulaire (13, 13', 13") dont le diamètre est supérieur au diamètre de la partie supérieure (83) de la saillie (8, 8', 8").

On notera que la retenue verticale de l'embase (10, 10') par rapport à la saillie (8, 8', 8"), et donc par rapport au ski, est assurée par le rebord périphérique (84), qui coopère avec la surface d'appui (100) de l'embase (10,10').

L'organe de verrouillage (11, 11', 11"), destiné à verrouiller l'embase (10, 10') par rapport à la saillie (8, 8', 8"), et plus précisément destiné à assurer le blocage en translation longitudinale de l'embase (10, 10') par rapport à la saillie, est constitué par au moins une branche transversale (110, 111) comme, par exemple, un profil cylindrique métallique tel qu'une épingle ou une broche.

Afin de réaliser le verrouillage de l'embase (10, 10') sur la saillie (8, 8', 8"), la branche transversale (110, 111) est engagée dans un trou transversal (12, 12', 12"), réalisé dans l'embase et s'étendant transversalement pour coopérer avec ladite saillie de retenue (8, 8', 8").

Selon le dispositif de l'invention, l'embase (10, 10') sur laquelle est fixée la butée (4) ou la talonnière (6) peut être fixée sur le ski (2) dans différentes positions longitudinales. Aussi, l'embase (10, 10') comprend une succession de trous tranversaux. Ainsi, l'organe de verrouillage pourra être engagé dans l'un ou l'autre des trous transversaux, en fonction de la position longitudinale choisie.

L'organe de verrouillage peut être une simple branche métallique (112) engagée dans l'un des trous transversaux (12, 12', 12", 12''') réalisés dans l'embase (10, 10') et traversant la saillie de retenue (8, 8', 8"), tel que cela est illustré à la figure 10, ou un étrier en forme de U comprenant deux branches transversales parallèles (110, 111), qui, une fois engagées dans des trous transversaux correspondants, sont disposées respectivement de part et d'autre de la saillie, à savoir, à l'avant et à l'arrière, tel que cela est illustré plus particulièrement aux figures 4, 5 et 8.

Les figures 2 à 5 sont des vues illustrant un mode de réalisation du dispositif de l'invention utilisé dans le cadre d'une butée destinée à retenir l'extrémité avant de la chaussure.

Selon ce mode de réalisation, l'embase (10) est constituée par une plaque de base indépendante du corps (14) de butée (4). C'est sur cette embase (10) que le corps de butée sera fixé grâce à un ensemble de vis (15). Bien entendu, l'embase (10) pourrait être une seule et même pièce avec le corps (14), sans pour autant sortir du cadre de l'invention.

On notera que l'embase comprend avantageusement trois lumières longitudinales (9, 9', 9") tandis que le ski comprend trois saillies de retenue (8, 8', 8") correspondantes qui sont vissées dans le ski (2).

Ainsi, l'embase (10) comprend une lumière longitudinale avant centrale (9) qui s'étend selon l'axe longitudinal du ski, et deux lumières latérales arrières, respectivement, une lumière latérale arrière droite (9') et une lumière latérale arrière gauche (9"), chacune des lumières latérales arrières (9', 9") étant située de part et d'autre du plan longitudinal de symétrie générale (P).

Ajoutons que le ski (2) comprend une saillie avant centrale (8) qui s'étend selon l'axe longitudinal du ski, et deux saillies latérales arrières, respectivement, une saillie latérale arrière droite (8') et une saillie latérale arrière gauche (8"), chacune des saillies latérales arrières (8', 8") étant située de part et d'autre du plan longitudinal de symétrie générale (P).

La saillie avant centrale (8) est destinée à coopérer avec la lumière longitudinale avant (9), tandis que la saillie latérale arrière droite (8') coopère avec la lumière latérale arrière droite (9') et que la saillie latérale arrière gauche (8") coopère avec la lumière latérale arrière gauche (9").

Chacune des extrémités avant de chacune des lumières longitudinales (9, 9', 9") comprend, comme nous l'avons déjà signalé précédemment, un trou circulaire d'engagement et de désengagement, respectivement (13, 13', 13"), permettant le passage de la partie supérieure (83) de chacune des saillies (8, 8', 8").

Par ailleurs, dans ce mode de réalisation, l'organe de verrouillage (11) est une épingle métallique en forme de U, qui comprend donc deux branches transversales de verrouillage (110,111), une branche transversale avant (110), et une branche transversale arrière (111).

Ajoutons que l'embase (10) comprend une succession de quatre trous transversaux (12, 12', 12", 12'''), contenue dans un même plan horizontal, dont la distance entre deux trous adjacents est égale à la distance entre les deux branches (110, 111) de l'épingle de verrouillage (11). Notons que les trous s'étendent transversalement sur toute la largeur de ladite embase, tandis que l'ensemble des trous constitue un ensemble de trois paires de trous, à savoir, une première paire de trous (12, 12'), une deuxième paire de trous (12', 12") et une troisième paire de trous (12", 12"') permettant à l'utilisateur de choisir l'une de ces paires de trous pour positionner et fixer l'embase (10) dans une position choisie déterminée, les deux branches de l'organe de verrouillage étant engagées dans deux trous transversaux, pour être disposées de part et d'autre de la partie centrale (82), à savoir, à l'avant et à l'arrière, tel que cela apparaît plus particulièrement aux figures 4 et 5. La figure 2 représente la butée montée sur le ski dans une position longitudinale intermédiaire selon laquelle l'épingle de verrouillage (11) est telle qu'elle est engagée dans la deuxième paire de trous (12', 12"). Bien entendu, l'utilisateur peut changer cette position longitudinale en retirant l'épingle de verrouillage, par déplacement latéral, et en la réengageant soit dans la première paire de trous (12, 12'), pour placer la butée dans une position longitudinale plus avancée, soit en la réengageant dans la troisième paire de trous (12", 12''') pour placer la butée dans une position longitudinale plus en arrière.

Les figures 6 à 8 sont des vues illustrant une variante de réalisation du dispositif de l'invention utilisée dans le cadre d'une talonnière (6) destinée à retenir l'extrémité arrière de la chaussure.

Selon cette variante de réalisation, donnée à titre d'exemple, l'embase (10') est constituée par la glissière (17) de la talonnière dans laquelle coulisse le corps (16) de talonnière de façon connue. On notera que l'embase (10') comprend trois lumières longitudinales (9, 9', 9"), tandis que le ski comprend trois saillies de retenue (8, 8', 8") correspondantes qui sont vissées dans le ski (2).

Ainsi, l'embase (10') comprend une lumière longitudinale arrière centrale (9) qui s'étend selon l'axe longitudinal du ski, et deux lumières latérales avant, respectivement, une lumière latérale avant droite (9') et une lumière latérale avant gauche (9"), chacune des lumières latérales avant (9', 9") étant située de part et d'autre du plan longitudinal de symétrie générale (P).

Ajoutons que le ski (2) comprend une saillie arrière centrale (8), qui s'étend selon l'axe longitudinal du ski, et deux saillies latérales avant, respectivement, une saillie latérale avant droite (8') et une saillie latérale avant gauche (8"), chacune des saillies latérales avant (8', 8") étant située de part et d'autre du plan longitudinal de symétrie générale (P).

La saillie arrière centrale (8) est destinée à coopérer avec la lumière longitudinale arrière (9), tandis que la saillie latérale avant droite (8') coopère avec la lumière latérale avant droite (9') et que la saillie latérale avant gauche (8") coopère avec la lumière latérale avant gauche (9").

Chacune des extrémités arrières de chacune des lumières longitudinales (9, 9', 9") comprend, comme nous l'avons déjà signalé précédemment, un trou d'engagement circulaire, respectivement (13, 13', 13"), permettant le passage de la partie supérieure (83) de chacune des saillies (8, 8', 8").

Par ailleurs, dans ce mode de réalisation, l'organe de verrouillage (11') est une épingle métallique en forme de U, qui comprend donc deux branches transversales de verrouillage (110, 111), une branche transversale avant (110), et une branche transversale arrière (111).

Ajoutons que l'embase (10) comprend une succession de trois paires de trous transversaux (12-12a, 12'-12'a, 12"-12"a). Les trous de chacune des paires de trous sont contenus dans un plan incliné vers le haut et vers l'avant et la distance entre deux trous est égale à la distance entre les deux branches (110, 111) de l'épingle de verrouillage (11'). Notons que les trous s'étendent transversalement sur toute la largeur de ladite embase, tandis que l'ensemble des trous constitue un ensemble de trois paires de trous, à savoir, une première paire de trous (12, 12a), une deuxième paire de trous (12', 12'a) et une troisième paire de trous (12", 12"a) permettant à l'utilisateur de choisir l'une de ces paires de trous pour positionner et fixer l'embase (10) dans une position choisie déterminée, les deux branches de l'organe de verrouillage étant engagées dans deux trous transversaux, pour être disposées de part et d'autre de la saillie, la branche arrière (111) étant disposée et coopérant avec la partie centrale (82), tandis que la branche avant (110) coopère avec la partie supérieure (83) de la saillie, tel que cela apparaît plus particulièrement à la figure 8.

La figure 6 représente la talonnière (6) montée sur le ski dans une position longitudinale intermédiaire selon laquelle l'épingle de verrouillage (11') est telle qu'elle est engagée dans la deuxième paire de trous (12', 12'a). Comme précédemment, l'utilisateur peut changer cette position longitudinale en retirant l'épingle de verrouillage et en la réengageant soit dans la première paire de trous (12, 12a), pour placer la talonnière dans une position longitudinale plus avancée, soit en la réengageant dans la troisième paire de trous (12", 12"a) pour placer la talonnière dans une position longitudinale plus en arrière.

La figure 9 est une vue de dessus en coupe horizontale au niveau de la partie centrale des saillies de verrouillage, représentant une variante de réalisation de l'organe de verrouillage (11"). Selon cette variante, l'épingle de verrouillage est telle que l'une de ses branches n'est pas rectiligne et comprend deux profils en creux pour constituer des moyens de retenue pour l'épingle par coopération avec les saillies correspondantes.

Au vu de la description faite, on constate que, selon les modes de réalisations préférés, l'organe de verrouillage (11, 11') s'étend transversalement pour coopérer avec les deux saillies latérales (8', 8").

On a compris aussi que, grâce au dispositif de l'invention, la liaison des fixations (4, 6) est amovible, et l'utilisateur peut, quand il le désire, les désolidariser en retirant les organes de verrouillage par déplacement latéral, et ensuite, en déplaçant ses fixations (4, 6) longitudinalement par rapport aux saillies de retenue (8, 8', 8"). Ainsi la butée avant est à déplacer vers l'arrière jusqu'à ce que les partie supérieures (83) des saillies se trouvent en regard des trous de désengagement correspondants (13), position selon laquelle l'embase (10) peut être désengagée par déplacement vertical. De même, la talonnière est à déplacer vers l'avant jusqu'à ce que les parties supérieures (83) des saillies se trouvent en regard des trous de désengagement correspondants (13), position selon laquelle l'embase (10') peut être désengagée par déplacement vertical.

Les exemples de réalisation précédemment décrits l'ont été dans le cadre d'un réglage selon trois positions et le nombre des trous transversaux était tel que l'embase avait trois paires de trous, mais il pourrait en être autrement, et le nombre de trous destinés à coopérer avec l'organe de verrouillage pourrait être tel qu'il y ait plus de trois positions en longueur possible et, dans ce cas, il y aurait plus de trois paires de trous transversaux.

Bien entendu, l'invention n'est pas limitée aux modes de réalisation décrits et représentés à titre d'exemples.

## Revendications

1. Dispositif de retenue et de réglage en position longitudinale d'une fixation (4, 6) sur un ski (2) permettant de la fixer de façon amovible et réglable sur la surface supérieure (7) dudit ski (2), et ce, dans une position longitudinale déterminée (Pb, Pt), qui comprend des moyens de mise en position longitudinale sur le ski et de retenue dans la position choisie, **caractérisé en ce que** lesdits moyens sont tels que la surface supérieure (7) du ski (2) comprend au moins une saillie de retenue (8, 8', 8") s'étendant vers le haut, destinée à être engagée dans une lumière longitudinale (9, 9', 9") réalisée dans l'embase (10, 10') de la fixation (4, 6), tandis qu'il est prévu un organe de verrouillage transversal (11, 11', 11") qui immobilise l'embase (10, 10') avec la saillie (8, 8', 8"), par coopération avec cette dernière, tandis que l'embase (10, 10') comprend une succession de trous transversaux (12, 12', 12'''; 12-12a, 12'-12'a, 12"-12"a) dans au moins l'un desquels est engagé l'organe de verrouillage.

2. Dispositif selon la revendication 1, **caractérisé en ce que** l'organe de verrouillage (11,11', 11") est constitué par au moins une branche transversale (110, 111) comme, par exemple, un profil cylindrique métallique tel qu'une épingle ou une broche.

3. Dispositif selon la revendication 2, **caractérisé en ce que** l'organe de verrouillage (11, 11") est une épingle métallique en forme de U, qui comprend donc deux branches transversales de verrouillage (110,111).

4. Dispositif selon l'une quelconque des revendications précédentes, **caractérisé en ce que** la saillie de retenue (8) fixée sur le ski comprend une partie centrale cylindrique (82), surmontée d'une partie supérieure (83), d'un diamètre plus important, afin de constituer un rebord périphérique de retenue verticale (84) destiné à coopérer avec une surface d'appui (100) de l'embase (10,10').

5. Dispositif selon l'une quelconque des revendications précédentes, **caractérisé en ce que** l'embase (10, 10') comprend trois lumières longitudinales (9, 9', 9"), tandis que le ski comprend trois saillies de retenue (8, 8', 8") correspondantes.

6. Dispositif selon la revendication 5, **caractérisé en ce que** l'embase (10, 10') comprend une lumière longitudinale centrale (9), qui s'étend selon l'axe longitudinal du ski, et deux lumières latérales, respectivement, une lumière latérale droite (9') et une lumière latérale gauche (9").

7. Dispositif selon la revendication 6, **caractérisé en ce que** chacune des extrémités des lumières longitudinales (9, 9', 9") comprend un trou circulaire d'engagement et de désengagement, respectivement (13, 13', 13"), permettant le passage de la partie supérieure (83) de chacune des saillies (8, 8', 8").

8. Dispositif selon l'une quelconque des revendications 2 à 7, **caractérisé en ce que** l'embase (10) comprend une succession de trous transversaux (12, 12', 12", 12"'), contenue dans un même plan horizontal, dont la distance entre deux trous adjacents est égale à la distance entre les deux branches (110, 111) de l'épingle de verrouillage (11), pour constituer au moins un ensemble de deux paires de trous, à savoir, une première paire de trous (12, 12'), une deuxième paire de trous (12', 12"), permettant à l'utilisateur de choisir l'une de ces paires de trous pour positionner et fixer l'embase (10) dans une position choisie déterminée.

9. Dispositif selon l'une quelconque des revendications 2 à 7, **caractérisé en ce que** l'embase (10) comprend une succession d'au moins deux paires de trous transversaux (12-12a,12'-12'a), les trous de chacune des paires de trous étant contenus dans un plan incliné, et la distance entre deux trous étant égale à la distance entre les deux branches (110, 111) de l'épingle de verrouillage (11').

10. Dispositif selon l'une quelconque des revendications 2 à 9, **caractérisé en ce que** les deux branches (110, 111) de l'organe de verrouillage (11) sont engagées dans deux trous transversaux, pour être disposées de part et d'autre de la saillie de retenue (8, 8',8").

11. Ski équipé du dispositif selon l'une quelconque des revendications précédentes, **caractérisé en ce qu**'il comprend au moins une saillie (8, 8', 8") destinée à coopérer avec une lumière longitudinale (9, 9', 9") réalisée dans l'embase (10, 10') de la fixation (4, 5).

12. Ski selon la revendication 11, **caractérisé en ce qu**'il est destiné à recevoir une butée avant (4) et une talonnière arrière (6), et en ce que la surface supérieure (7) comprend trois saillies de retenue (9, 9', 9") pour la butée (4) et trois saillies de retenue (8, 8', 8") pour la talonnière (6).

13. Fixation de sécurité pour ski, épuipant le ski selon la revendication 11 ou 12, **caractérisée en ce que** son embase (10, 10') comprend au moins une lumière longitudinale (9, 9', 9") dans laquelle est engagée la saillie de retenue (8, 8', 8'').

14. Fixation de sécurité pour ski selon la revendication 13, **caractérisée en ce que** l'embase (10, 10') comprend trois lumières longitudinales (9, 9', 9").

## Claims

1. Device for holding and adjusting for longitudinal position a fixing (4, 6) on a ski (2) for fixing it in a removable and adjustable fashion on the top surface (7) of the said ski (2), and this in a given longitudinal position (Pb, Pt), which comprises means of longitudinal positioning on the ski and holding in the chosen position, **characterised in that** the said means are such that the top surface (7) of the ski (2) comprises at least one holding projection (8, 8', 8") extending upwards, intended to be engaged in a longitudinal slot (9, 9', 9") produced in the base (10, 10') of the fixing (4, 6), while a transverse locking member (11, 11', 11") is provided that immobilises the base (10, 10') with the projection (8, 8', 8"), by cooperation with the latter, while the base (10, 10') comprises a succession of transverse holes (12, 12', 12"'; 12-12a, 12'-12'a, 12"-12"a) in at least one of which the locking member is engaged.

2. Device according to claim 1, **characterised in that** the locking member (11, 11', 11") is formed by at least one transverse arm (110, 111) such as for example a metal cylindrical profile such as a pin or spindle.

3. Device according to claim 2, **characterised in that** the locking member (11, 11") is a U-shaped metal pin that therefore comprises two transverse locking arms (110,111).

4. Device according to any one of the preceding claims, **characterised in that** the holding projection (8) fixed to the ski comprises a cylindrical central part (82) surmounted by a top part (83) with a larger diameter, in order to constitute a peripheral vertical retaining rim (84) intended to cooperate with a support surface (100) of the base (10. 10').

5. Device according to any one of the preceding claims, **characterised in that** the base (10, 10') comprises three longitudinal slots (9, 9', 9") while the ski comprises three corresponding retaining projections (8, 8', 8").

6. Device according to claim 5, **characterised in that** the base (10, 10') comprises a central longitudinal slot (9) that extends along the longitudinal axis of the ski, and two lateral slots, respectively a right-hand lateral slot (9') and a left-hand lateral slot (9").

7. Device according to claim 6, **characterised in that** each of the ends of the longitudinal slots (9, 9', 9") comprises a circular engagement and disengagement hole, respectively (13, 13', 13") allowing passage of the top part (83) of each of the projections (8, 8', 8").

8. Device according to any one of claims 2 to 7, **characterised in that** the base (10) comprises a succession of transverse holes (12, 12', 12", 12"') contained in the same horizontal plane, where the distance between two adjacent holes is equal to the distance between the two arms (110, 111) of the locking pin (11), in order to constitute at least one set of two pairs of holes, namely a first pair of holes (12, 12') and a second pair of holes (12', 12"), enabling the user to choose one of these pairs of holes in order to position and fix the base (10) in a given chosen position.

9. Device according to any one of claims 2 to 7, **characterised in that** the base (10) comprises a succession of at least two pairs of transverse holes (12-12a, 12'-12'a), the holes of each of the pairs of holes being contained in an inclined plane, and the distance between two holes being equal to the distance between the two arms (110, 111) of the locking pin (11').

10. Device according to any one of claims 2 to 9, **characterised in that** the two arms (110, 111) of the locking member (11) are engaged in two transverse holes so as to be disposed on each side of the retaining projection (8, 8', 8").

11. Ski equipped with the device according to any one of the preceding claims, **characterised in that** it comprises at least one projection (8, 8', 8") intended to cooperate with a longitudinal slot (9, 9', 9") produced in the base (10, 10') of the fixing (4, 5).

12. Ski according to claim 11, **characterised in that** it is intended to receive a front stop (4) and a rear heel (6), and **in that** the top surface (7) comprises three retaining projections (9, 9', 9") for the stop (4) and three retaining projections (8, 8', 8") for the heel (6).

13. Safety fixing for a ski equipping the ski according to claim 11 or 12, **characterised in that** its base (10, 10') comprises at least one longitudinal slot (9, 9', 9") in which the retaining projection (8, 8', 8") is engaged.

14. Safety fixing for a ski according to claim 13, **characterised in that** the base (10, 10') comprises three longitudinal slots (9, 9', 9").

## Patentansprüche

1. Vorrichtung zur Halterung und Längsverstellung einer Bindung (4, 6) an einem Ski (2), mit der diese abnehmbar und verstellbar an der Oberseite (7) des Skis (2) in einer bestimmten Längsposition (Pb, Pt) fixiert werden kann, umfassend Mittel zur Längsverstellung auf dem Ski und zur Halterung in der gewählten Position, **dadurch gekennzeichnet, dass** die Mittel derart sind, dass die Oberseite (7) des Skis (2) mindestens einen sich nach oben erstreckenden Haltevorsprung (8, 8', 8") zur Einführung in eine in dem Sockel (10, 10') der Bindung (4, 6) eingebrachte längs laufende Öffnung (9, 9', 9") umfasst, wobei eine Einrichtung (11, 11', 11 ") zur Querverriegelung vorgesehen ist, die den Sockel (10, 10') mit dem Vorsprung (8, 8', 8") durch Eingriff fest verbindet, wobei der Sockel (10, 10') eine Reihe von aufeinander folgenden Querlöchern (12, 12', 12"'; 12-12a, 12'-12'a, 12"-12"a) umfasst und die Verriegelungseinrichtung in mindestens eine dieser Querbohrungen eingreift.

2. Vorrichtung nach Anspruch 1, **dadurch gekennzeichnet, dass** die Verriegelungseinrichtung (11, 11', 11") aus mindestens einem Querschenkel (110, 111) besteht, zum Beispiel einem metallenen zylindrischen Profil, wie einer Nadel oder einem Stift.

3. Vorrichtung nach Anspruch 2, **dadurch gekennzeichnet, dass** die Verriegelungseinrichtung (11, 11 ") eine U-förmige Metallnadel ist, die also zwei quer verlaufende Verriegelungsschenkel (110, 111) umfasst.

4. Vorrichtung nach einem der vorstehenden Ansprüche, **dadurch gekennzeichnet, dass** der am Ski befestigte Haltevorsprung (8) einen zylindrischen mittleren Teil (82) umfasst, auf dem ein oberer Teil (83) mit einem größeren Durchmesser angebracht ist, um einen mit einer Anlagefläche (100) des Sockels (10, 10') in Eingriff bringbaren umlaufenden Rand (84) zur senkrechten Halterung zu bilden.

5. Vorrichtung nach einem der vorstehenden Ansprüche, **dadurch gekennzeichnet, dass** der Sockel (10, 10') drei längs laufende Öffnungen (9, 9', 9") und der Ski drei entsprechende Haltevorsprünge (8, 8', 8") umfasst.

6. Vorrichtung nach Anspruch 5, **dadurch gekennzeichnet, dass** der Sockel (10, 10') eine sich in der Längsachse des Skis erstreckende, längs laufende mittlere Öffnung (9) und zwei seitliche Öffnungen, eine rechte seitliche Öffnung (9') bzw. eine linke seitliche Öffnung (9"), umfasst.

7. Vorrichtung nach Anspruch 6, **dadurch gekennzeichnet, dass** jedes Ende der längs laufenden Öffnungen (9, 9', 9") jeweils ein kreisförmiges Loch (13, 13', 13") umfasst, über das in und außer Eingriff gebracht und durch das der obere Teil (83) des jeweiligen Vorsprungs (8, 8', 8") hindurchgeführt werden kann.

8. Vorrichtung nach einem der Ansprüche 2 bis 7, **dadurch gekennzeichnet, dass** der Sockel (10) eine Reihe von auf derselben Horizontalebene liegenden aufeinander folgenden Querlöchern (12,12', 12", 12"') umfasst, wobei der Abstand zwischen zwei nebeneinander liegenden Löchern dem Abstand zwischen den beiden Schenkeln (110, 111) der Verriegelungsnadel (11) entspricht, so dass mindestens eine aus zwei Paar Löchern bestehende Einheit gebildet wird, nämlich einem ersten Paar Löcher (12, 12'), einem zweiten Paar Löcher (12, 12"), so dass der Nutzer eines dieser Lochpaare auswählen kann, um den Sockel (10) in eine bestimmte gewählte Position zu bringen und darin zu fixieren.

9. Vorrichtung nach einem der Ansprüche 2 bis 7, **dadurch gekennzeichnet, dass** der Sockel (10) eine Reihe von mindestens zwei Paar Querlöchern (12-12a, 12'-12'a) umfasst, wobei die Löcher jedes Lochpaares in einer geneigten Ebene liegen und der Abstand zwischen zwei Löchern dem Abstand zwischen den beiden Schenkeln (110, 111) der Verriegelungsnadel (11') entspricht.

10. Vorrichtung nach einem der Ansprüche 2 bis 9, **dadurch gekennzeichnet, dass** die beiden Schenkel (110, 111) der Verriegelungseinrichtung (11) in zwei Querlöcher eingreifen und somit zu beiden Seiten des Haltevorsprungs (8, 8', 8") angeordnet sind.

11. Ski mit der Vorrichtung nach einem der vorstehenden Ansprüche, **dadurch gekennzeichnet, dass** er mindestens einen Vorsprung (8, 8', 8") umfasst, der mit einer im Sockel (10, 10') der Bindung (4, 5) eingebrachten längs laufenden Öffnung (9, 9', 9") in Eingriff bringbar ist.

12. Ski nach Anspruch 11, **dadurch gekennzeichnet, dass** er zur Aufnahme eines vorderen Anschlags (4) und eines hinteren Fersenteils (6) bestimmt ist, und dass die Oberseite (7) drei Haltevorsprünge (9, 9', 9") für den Anschlag (4) und drei Haltevorsprünge (8, 8', 8") für den Fersenteil (6) umfasst.

13. Sicherheitsbindung für einen Ski, mit der der Ski nach Anspruch 11 bzw. 12 ausgestattet ist, **dadurch gekennzeichnet, dass** ihr Sockel (10, 10') mindestens eine längs laufende Öffnung (9, 9', 9") umfasst, in die der Haltevorsprung (8, 8', 8") eingreift.

14. Sicherheitsbindung für einen Ski nach Anspruch 13, **dadurch gekennzeichnet, dass** der Sockel (10, 10') drei längs laufende Öffnungen (9, 9', 9") umfasst.
